# EUROPÄISCHE PATENTSCHRIFT

(11) **EP 0 522 671 B1**
(45) Veröffentlichungstag und Bekanntmachung des Hinweises auf die Patenterteilung: **12.04.1995**
(21) Anmeldenummer: 92250161.4
(22) Anmeldetag: 22.06.1992
(51) Int. Cl.: B61D 3/18, B61B 1/00

(54) **Autoreisezug**
Train for automobiles
Train pour véhicules automobiles

(30) Priorität: 12.07.1991 DE 4123584
(43) Veröffentlichungstag der Anmeldung: 13.01.1993
(73) Patentinhaber: AEG Schienenfahrzeuge GmbH, D-16761 Hennigsdorf (DE)
(72) Erfinder: Reuter, Fritz, Dipl.-Ing., W-7300 Esslingen (DE); Weidinger, Hans, Dipl.-Ing., W-8011 Putzbrunn (DE)
(74) Vertreter: Hamilton, Eberhard, Dipl.-Ing.

(56) Entgegenhaltungen:
- CH-A- 435 359
- DE-A- 1 405 002
- DE-B- 1 058 537

## Beschreibung

Die Erfindung bezieht sich auf einen Autoreisezug, wie er im Oberbegriff des Anspruches 1 naher definiert ist.

Die meisten bekannten Autoreisezüge bestehen aus Transportwagen für Kraftfahrzeuge sowie angekopnelten Personenwagen für Fahrgäste. Es sind eigentlich nur Autotransportzüge mit nebengeordneter Personenbeförderung. Die Eraftfahrzeuge werden z.B. bei der Deutschen Bundesbahn meist in Doppelstock-Fahrzeugen in zwei Etagen verladen und sind dort offenstehend der Witterung ausgesetzt. Hagel, Schnee, Regen, Staub, Kälte, Sonneneinstrahlung und Einbrandstellen im Lack durch Oberleitungsabrieb können den Fahrzeugen schaden. Während der zum Teil langen Fahrten ist dort kein Zugang zu den verladenen Automobilen möglich oder wird aus Sicherheitsgründen nicht gestattet. Bereits der Abstieg nach der Verladung von der oberen Ladeplattform kann besonders für ältere Autofahrer gefährlich werden. Die offene Verladung und dann auch noch in zwei Etagen läßt höhere Geschwindigkeiten, insbesondere bei Tunnelbegegnungen nicht zu.

Es sind bereits Bahntransportwagen bekannt, die im Sinne des Oberbegriffs des Anspruches 1 für eine Zusammenstellung zu einem Autoreisezug für den Transport von Kraftfahrzeugen bei zusätzlicher Personenbeförderung geeignet sind (DE-B-1 058 537). Diese Transportwagen sind geschlossene Wagen, die unter Verwendung von rampenartigen Verladehilfen seitlich über Tore befahrbar sind. Stirnseitige Übergänge gestatten einen Personendurchgang zu anderen Wagen. Als Verladehilfen dienen dort die Seitenwände der Verladetore, die rampenartig herausgeklappt werden können. Je zwei dieser Transportwagen bilden - mit herkömmlichen nur gedeckten Wagen, an deren Enden sie sich jeweils befinden - den Autoreisezug, der durchgehend von den Kraftfahrzeugen befahrbar ist und in dem die Kfz in Längsrichtung abgestellt werden. Je ein Transportwagen dient zweckmäßig nur für die Einfahrt und ein anderer für die Ausfahrt. An solche Autozüge sind die anderen Wagen der Personenreförderung ankoppelbar. Auch hier sind - abgesehen von einer bereits einfacheren Verladeprozedur - höhere Reisegeschwindigkeiten nicht erlaubt. Für Hochgeschwindigkeitstrassen eignen sich solche Fahrzeuge ebenfalls nicht. Sogenannte Euro-Shuttle-Fahrzeuge in Doppelstockversion bedürfen spezieller Euro-Tunnelausbildungen und sind deshalb nicht überall einsetzbar. Generell kommt hinzu, daß die derzeitige Abfertigung der Autoreisezüge sehr umständlich, personalaufwendig und zeitraubend ist.

Diese Nachteile gilt es zu beheben. Aufgabe ist dabei speziell, einen für Hochgeschwindigkeitsanforderungen geeigneten Autoreisezug zu schaffen, der auf Hochgeschwindigkeitstrassen ohne weiteres einsetzbar ist, der bei preiswerter Erstellung modernen Sicherheitsanforderungen entspricht und mit dem auch die Verladezeiten verkürzbar sind.

Dieser Aufgabe wird ein Autoreisezug gemäß den kennzeichnenden Merkmalen des Anspruches 1 gerecht. Vorteilhafte Ausgestaltungen dazu sind den Unteransprüchen entnehmbar.

Anhand von schematischen Ausführungsbeispielen wird die Erfindung im nachstehenden näher erläutert.

Es zeigen:
- Fig. 1: eine mögliche Zusammenstellung eines Autoreisezuges
- Fig. 2: eine Transporteinheit
- Fig. 3: einen Schnitt durch einen Wagen der Transporteinheit
- Fig. 4: die Anordnung der automatischen Feuerlöscheinrichtung
- Fig. 5: das Ein- bzw. Ausfahren eines Kraftfahrzeuges
- Fig. 6: das Einfahren des letzten Kraftfahrzeuges in die Transporteinheit.

Fig. 1 zeigt in abgebrochener Teildarstellung, wie der erfindungsgemäße Autoreisezug zusammengestellt werden kann. Er setzt sich danach zusammen aus einem Triebkopf oder Lok 1 an der Spitze des Zuges - mehreren geschlossenen Transporteinheiten 2 für die Kraftfahrzeuge und mehreren angekuppelten einstöckigen oder doppelstöckigen, druckdichten Personenwagen 3 und einem weiteren Triebkopf oder Lok 1 am Ende des Zuges in umgekehrter Kopfrichtung (hier nicht dargestellt). Die Transporteinheiten 2 bestehen aus 3 oder mehr gekuppelten Einzelwagen 2a; 2b; 2c und bilden eine durchgehende Einheit, d.h. eine Durchfahrt des Autos innerhalb der Transporteinheit 2 durch die drei oder mehr Wagen ist gegeben.

Die Wagen können sowohl mit Einzeldrehgestellen, Jacobsdrehgestellen oder anderen Drehgestellösungen ausgestattet sein. In spezieller Ausführung kann der Zug auch mit Einzelantrieben oder angetriebenen Laufwerken unter den Transporteinheiten versehen sein, in diesem Fall befinden sich an der Zugspitze und am Zugende anstelle der Triebköpfe 1 angetriebene Steuerwagen, die mit Stromabnehmern und der elektrischen Hauptausrüstung versehen sind, und die zusätzliche Sitzplätze oder Laderäume aufweisen können.

Mit 4 ist noch die Fahrdrahtleitung, mit 5 ein Stromabnehmer und mit 6 sind Rolltore für Ein- und Ausfahrt der Personenwagen bezeichnet.

Fig. 2 zeigt - aus dem Zugverband herausgelöst - eine Transporteinheit 2, bestehend aus mehreren Einzelwagen, hier 2a, 2b, 2c. Die Transporteinheit ist durchgängig befahrbar. Der Vorteil einer Verbindung mit Jacops-Drehgestellen besteht darin, daß beim Überfahren der Weichen oder ähnlich kurzen Biegungen der unvermeidbare gegeneinander entstehende Wagenversatz gering ist.

Fig. 3 zeigt einen Transportwagen der Transporteinheit 2 im Schnitt. Im oberen Dachteil 10, über dem eigentlichen Transportraum 11, befindet sich die Installations- und Hilfseinrichtung, z.B. ein Lüftungskanal 12, der mittels eines Lüfters 13 Frischluft von Dachöffnungen 14 über Filter und einen Wärmeaustausch 15 zugeführt erhält. Die Ausströmdüsen 16 für die Luft sind so gerichtet, daß sie das Entstehen einer Luftwalze begünstigen.

Der Luftaustritt 17, der gleichzeitig als Regen- und Schnee-Schmelzwasseraustritt dient, führt vom Ladeboden nach außen. Neben dem Lüftungskanal 12 der Belüftungseinrichtung gehört zu den Sicherheitseinrichtungen noch eine längs durchgehende Löschmittelverteilungsleitung 18. Der Spritzwinkel der zugehörigen Düsen 18a ist auf die darunter stehenden Fahrzeuge im Transportraum 11 gerichtet. Die Fahrzeuge werden durch eine Radspurung 19 im Fahrzeugweg 20 geführt. Neben dem Fahrzeugweg 20 befindet sich noch ein Fußgängerweg 21 für die zu den Fahrzeugen gehörenden Personen. Diese können auch während der Fahrt über den Fußgängerweg 21 und stirnseitige Türen in den Transporteinheiten 2 zu den angekoppelten Personenwagen 3 - bei druckdichter Ausführung über Luftschleusen - und umgekehrt gelangen. Mit 22 ist noch ein Lichtband für die Ausleuchtung über dem Fußgängerweg 21, mit 8 ein Antriebsmotor und mit 24 sind die auf Schienen laufenden Fahrzeugräder angedeutet.

Fig. 4 zeigt für eine Transporteinheit 2 mit den zugehörigen Wagen 2a, 2b, 2c das Prinzip einer automatischen Feuerlöscheinrichtung. Kraftfahrzeuge in einem geschlossenen Raum bedeuten letztlich eine erhöhte Brandbelastung. Die Transporteinheit 2 ist über die Wagen 2a bis 2c durchgängig, endseitig mittels feuerhemmender Schiebetüren 26, 27 abgeschlossen. In den Wagen sind über den Autos verteilt Feuermeldungssensoren 28, z.B. Infrarotsensoren als Flammenindikatoren, angebracht, die den Innenraum überwachen. Zusätzlich ist an geeigneter Stelle ein Beschleunigungssensor 29 installiert, der bei unfallträchtigen, d.h. Normalwerte übersteigenden Verzögerungen die Feuerlöscheinrichtung, z.B. mikroprozessorgesteuert, ansprechen läßt. Dabei wird Löschschaum aus den Düsen 18a auf die darunter befindlichen Kfz gesprüht. Die Löschmittelverteilungsleitung 18 wird im Brandfalle oder Crash von einem Wasservorratsbehälter 31 gespeist, wobei über Ejektoren 30 Schaumemulgat aus Behältern 32 zugemischt wird. Druckluft aus Druckluftbehälter 33 treibt dabei über elektrisch gesteuerte Ventile 34 das Wasser in die Löschmittelverteilungsleitung 18. Die Steuerung der Ventile kann dabei mikroprozessorgesteuert erfolgen. Gleichzeitig kann über den Mikroprozessor eine Entriegelung evtl. Druckschleusen an den Stirnseiten der Personenwagen erfolgen. Mit 35 ist noch ein Rückschlagventil bezeichnet, über das der Druckluftbehälter 33 aufgefüllt wird. Der mögliche Fluchtweg durch die Transporteinheit 2 ist gestrichelt und durch Pfeile angedeutet.

Der Zug ist zweckmäßig auch so aufgebaut, daß die Transportwagen in Längsrichtung leichter verformbar sind als die zwischengekoppelten Personenwagen. Damit wird diese leichtere Konstruktion bei Unfällen als Knautschzone benutzt und dient als Energieabsorber zum Schutz der Passagiere in den Personenwagen.

Das seitliche Ein- und Ausfahren der Kraftfahrzeuge in oder aus einer Transporteinheit 2 geht aus Fig. 5 hervor. Die Fahrzeuge fahren dabei im Torbereich der Einfahrt 6a vom Verladebahnsteig oder der Verladerampe 38, die in ihrer Höhe der Ladeflächenhöhe des Zuges angepaßt ist, über eine Überfahrbrücke 39 spitzwinklig zur Zugrichtung ein und werden auf markierten Parkplätzen in Zugrichtung geparkt. Das letzte Fahrzeug 40 fährt dabei nur noch auf die überfahrbrücke und wird dann mit dieser platzsparend in eine Parkposition motorisch eingeschwenkt. Bei der Ausfahrt wird das auf einergleichartigen, vorher eingeschwenkten Überfahrbrücke 42 am Tor 6b geparkte erste Fahrzeug 41 mit ausgeschwenkt und kann spitzwinklig ausfahren. Die anderen Fahrzeuge folgen. Zweckmäßig sind auch Hilfsmittel vorgesehen, um den Zug von durch Defekt liegengebliebenen Fahrzeuge zu räumen.

Fig. 6 zeigt noch einmal deutlich das Einfahren und Parken des letzten Autos 40 in die Transporteinheit 2 mittels der Überfahrbrücke 39. Die Überfahrbrücke 39 ist dazu um einen Drehpunkt 43 schwenkbar und wird über einen Hydraulikzylinder oder einen elektrischen Schubstangenmotor 44 bewegt. Über den Fußgängerweg 21 ist am Ende der Transporteinheit 2 nach Öffnen der feuerhemmenden und druckfesten Schiebetür 26 die Luttschleuse 45 erreichbar, der Übergang am Personenwagen 3. Über Schiebetür 28 erfolgt der Durchgang zum Personenwagen 3. Die Türen 26/28 der Luftschleuse 45 sind normalerweise gegeneinander verriegelt. Bei einem Auslösen der Brandschutzeinrichtungen erfolgt automatisch eine Entriegelung für Fluchtzwecke.

## Patentansprüche

1. Autoreisezug für den Transport von Kraftfahrzeugen und zur Personenbeförderung, insbesondere für höhere Fahr- und Verladegeschwindigkeiten, bei dem für die Kraftfahrzeuge geschlossene Transportwagen (2a, 2c) Verwendung finden, die unter Verwendung von rampenartigen Verladehilfen seitlich über Tore (6a, 6b) befahrbar sind und stirnseitig einen Personendurchgang zu anderen Wagen (3), zu Triebköpfen, Loks oder Steuerwagen gestatten,
**dadurch gekennzeichnet**,
daß jeweils mehrere solcher Transportwagen (2a, 2b, 2c) je eine Transporteinheit (2) mit einer längeren durchgehend befahrbaren Verladeebene bilden, daß mehrere solcher Transporteinheiten (2) verteilt mit Wagen der Personehbeförderung (3) gekoppelt sind, daß zumindest die Transportwagen (2a, 2c) an den Enden der Transporteinheiten (2) im Bereich der Tore (6a, 6b) seitlich nach außen ausschwenkbare Überfährbrücken (39, 42) aufweisen, die eingeschwenkt als Parkflächen nutzbar sind und über die ausgeschwenkt, die Spalten zur Verladerampe (38) überbrückend die Kraftfahrzeuge im geeigneten Winkel zur Fahrtrichtung ein- bzw. ausfahren können.

2. Autoreisezug nach Anspruch 1,
**dadurch gekennzeichnet**,
daß in den Wagen der Transporteinheit (2) zumindest an deren Enden die Überfahrbrücken (39 bzw. 42) als Parkflächen genutzt werden, wobei das zuletzt eingefahrene Kraftfahrzeug (40) bei der Einfahrt schon auf der Überfahrbrücke (39) geparkt und mit dieser eingeschwenkt wird und daß das zuerst für die Ausfahrt vorgesehene Fahrzeug (41) mit der Überfahrbrücke (42) in den geeigneten Ausfahrtwinkel ausgeschwenkt wird.

3. Autoreisezug nach den Ansprüchen 1 oder 2,
**dadurch gekennzeichnet**,
daß die Wagen einer Transporteinheit (2) über lösbare Kupplungen oder ein gemeinsames Drehgestell miteinander verbunden sind und sich an den Wagenübergängen Brücken befinden, die einerseits ein Überfahren als auch andererseits eine Nutzung als Parkfläche während eines Transportes gestatten.

4. Autoreisezug nach Anspruch 1,
**dadurch gekennzeichnet**,
daß die Wagen der Transporteinheit (2) mit einem seitlichen Fußgängerweg (21) versehen sind, der einen ungehinderten Zugang und Abgang von und zu den Personenwagen über Stirnwandtüren, vorzugsweise Schiebetüren (26, 27) erlaubt.

5. Autoreisezug nach einem der vorhergehenden Ansprüche,
**dadurch gekennzeichnet**,
daß die Personenwagen (3) als Einstock- oder Doppelstockwagen ausgebildet sind und bei druckdichter Ausführung an den Wagenenden mit Luftschleusen (45) verbunden sind.

6. Autoreisezug nach einem der vorhergehenden Ansprüche,
**dadurch gekennzeichnet**,
daß die Wagen der Transporteinheit (2) mit Belüftungs- und Brandschutzeinrichtungen versehen sind.

7. Autoreisezug nach Anspruch 6,
**dadurch gekennzeichnet**,
daß zur Belüftung in den Wagen der Transporteinheit (2) die Fahrzeugabgase und Kraftstoffdämpfe abgesaugt werden.

8. Autoreisezug nach Anspruch 6,
**dadurch gekennzeichnet**,
daß zur Belüftung in den Wagen der Transporteinheit (2) durch Einblasen von Außenluft die Abgase oder Kraftstoffdämpfe über Ausströmöffnungen (17) oder Wagenundichtigkeiten nach außen gedrückt werden.

9. Autoreisezug nach Anspruch 6,
**dadurch gekennzeichnet**,
daß Brandschutzeinrichtungen vorgesehen sind, die über brandkritische Indizien, übernormale Beschleunigungen oder manuell auslösbar sind.

10. Autoreisezug nach den Ansprüchen 5 und 9,
**dadurch gekennzeichnet**,
daß mit der Auslösung der Brandschutzeinrichtungen auch eine Entriegelung der Luftschleusen der Personenwagen (3) vorgesehen ist.

11. Autoreisezug nach den Ansprüchen 6 und 9,
**dadurch gekennzeichnet**,
daß die Brandschutzeinrichtung mit einer eigenen, von der allgemeinen Energieversorgung nachladbaren Stromversorgung ausgestattet ist.

12. Autoreisezug nach einem der vorhergehenden Ansprüche,
**dadurch gekennzeichnet**,
daß zum Schutz der Fahrgäste der Personenwagen (3) die Transporteinheiten (2) als Knautschzone mit in Längsrichtung leichterer Verformbarkeit ausgebildet sind.

## Claims

1. Car carrier train for the transport of motor vehicles and for passenger conveyance, especially for higher speeds of travel and rates of loading, in which closed transport cars (2a, 2c), which can be driven onto from the side by way of doors (6a, 6b) with use of ramplike loading aids and are equipped at the end with a passenger access to other cars (3), to drive heads, locomotives or guard's carriages, find use for the vehicles, characterised thereby that each time several transport cars (2a, 2b, 2c) form a respective transport unit (2) with a longer continuous drive-on loading deck, that several such transport units (2) are coupled interspersed with cars (3) for passenger conveyance, and that at least the transport cars (2a, 2c) at the ends of the transport units (2) have, in the vicinity of the doors (6a, 6b), outwardly pivotable drive-over bridges (39, 42) which are usable as parking surfaces when pivoted in and by way of which, when pivoted out and bridging over the gaps to the loading ramps (38), the vehicles can be driven in and driven out at appropriate angles to the travel direction.

2. Car carrier train according to claim 1, characterised thereby that the drive-over bridges (39 or 42) are used as parking surfaces in the cars of the transport unit (2) at least at the ends thereof, wherein the last vehicle (40) driven in is already parked on the drive-over bridge (39) when the driving in occurs and is pivoted in with this and that the first vehicle (41) provided for the driving out is pivoted out by the drive-over bridge (42) into the appropriate angle for driving out.

3. Car carrier train according to claim 1 or 2, characterised thereby that the cars of a transport unit (2) are connected together by way of releasable couplngs or a common bogie, and disposed at the car transitions are bridges which permit on the one hand a driving over and also on the other hand a use as parking surface during transport.

4. Car carrier train according to claim 1, characterised thereby that the cars of the transport unit (2) are provided with a lateral pedestrian path (21), which allows an unhindered access to and departure from the passenger cars by way of end doors, preferably sliding doors (26, 27).

5. Car carrier train according to one of the preceding claims, characterised thereby that the passenger cars (3) are constructed as single-storey or two-storey cars and in the case of pressure-tight configuration are provided at the car ends with air-locks (45).

6. Car carrier train according to one of the preceding claims, characterised thereby that the cars of the transport unit (2) are provided with ventilating devices and fire-protection devices.

7. Car carrier train according to claim 6, characterised thereby that for ventilation in the cars of the transport unit (2) the vehicle exhaust gases and fuel vapours are drawn off.

8. Car carrier train according to claim 6, characterised thereby that for ventilation in the cars of the transport unit (2) the exhaust gases or fuel vapours are forced out via outflow openings (17) or car leakage points by blowing in external air.

9. Car carrier train according to claim 6, characterised thereby that fire-protection devices are provided, which can be triggered by way of fire-critical indicators, excess accelerations or manually.

10. Car carrier train according to claims 5 and 9, characterised thereby that an unlocking of the air-locks of the passenger cars (3) is also provided together with the triggering of the fire-protection devices.

11. Car carrier train according to claims 6 and 9, characterised thereby that the fire-protection device is equipped with a suitable own power supply rechargeable by the general energy supply.

12. Car carrier train according to one of the preceding claims, characterised thereby that for protection of the passengers of the passenger cars (3) the transport units (2) are constructed as crush zones with light deformability in longitudinal direction.

## Revendications

1. Train pour automobiles et voyageurs pour le transport de véhicules automobiles et pour le transport de personnes, en particulier pour des vitesses de déplacement de chargement plus élevées, lors duquel, pour les véhicules automobiles, des voitures de transport (2a, 2c) fermées trouvent emploi, qui sont parcourables, avec emploi d'auxiliaires de chargement du genre rampe, latéralement, en passant par des portes (6a, 6b), et, au côté frontal, permettent un passage de personnes à d'autres voitures (3), à des têtes motrices, des locomotives ou des voitures pilotes, caractérisé en ce que, chaque fois, plusieurs de telles voitures de transport (2a, 2b, 2c) forment, chaque fois, une unité de transport (2) avec un plan de chargement, plus long, susceptible d'être parcouru en traversant, que plusieurs de telles unités de transport (2) sont accouplées, réparties avec des voitures de transport de personnes (3), qu'au moins les voitures de transport (2a, 2c), aux extrémités des unités de transport (2), dans la région des portes (6a, 6b), présentent des passerelles de franchissement (39, 42) susceptibles d'être pivotées vers l'extérieur, latéralement, qui sont utilisables, pivotées intérieurement, comme des surfaces de parcage, et, par l'intermédiaire desquelles, pivotées extérieurement, pontant les interstices à la rampe de chargement (38), les véhicules automobiles peuvent embarquer ou bien débarquer, dans l'angle approprié par rapport à la direction de déplacement.

2. Train pour automobiles et voyageurs selon la revendication 1, caractérisé en ce que dans les voitures de l'unité de transport (2), au moins aux extrémités de celles-ci, les passerelles de franchissement (39 ou bien 42) sont utilisées comme des surfaces de parcage, le véhicule automobile (40) embarqué en dernier, lors de l'embarquement, étant déjà parqué sur la passerelle de franchissement (39) et pivoté à l'intérieur avec celle-ci, et en ce que le véhicule (41) prévu en premier pour le débarquement est pivoté à l'extérieur, avec la passerelle de franchissement (42), dans l'angle de débarquement approprié.

3. Train pour automobiles et voyageurs selon les revendications 1 ou 2, caractérisé en ce que les voitures d'une unité de transport (2) sont reliées les unes avec les autres, par l'intermédiaire d'accouplements libérables ou d'un bogie commun, et qu'aux passages de wagons, se trouvent des passerelles, qui permettent, d'une part, un franchissement, comme aussi, d'autre part, une utilisation comme surface de parcage durant un transport.

4. Train pour automobiles et voyageurs selon la revendication 1, caractérisé en ce que les voitures de l'unité de transport (2) sont pourvues d'un chemin pour piétons (21) latéral, qui permet un accès et un départ sans encombre, aux voitures pour voyageurs, en passant par des8 portes de paroi frontale, de façon préférée, des portes coulissantes (26, 27).

5. Train pour automobiles et voyageurs selon une des précédentes revendications, caractérisé en ce que les voitures de voyageurs (3) sont constituées comme des voitures à un niveau ou à deux niveaux, et, lors d'exécution étanche à la pression, sont reliées aux extrémités de voitures avec des sas d'air (45).

6. Train pour automobiles et voyageurs selon une des précédentes revendications, caractérisé en ce que les voitures de l'unité de transport (2) sont pourvues d'agencements de ventilation et d'agencements de protection contre l'incendie.

7. Train pour automobiles et voyageurs selon la revendication 6, caractérisé en ce que pour la ventilation dans les voitures de l'unité de transport (2), les gaz d'échappement de véhicule et les vapeurs de carburant sont aspirés.

8. Train pour automobiles et voyageurs selon la revendication 6, caractérisé en ce que pour la ventilation dans les voitures de l'unité de transport (2), par soufflage à l'intérieur d'air extérieur, les gaz d'échappement ou les vapeurs de carburant sont poussés vers l'extérieur, en passant par des ouvertures d'écoulement à l'extérieur (17) ou des non-étanchéités de voiture.

9. Train pour automobiles et voyageurs selon la revendication 6, caractérisé en ce que des agencements de protection contre l'incendie sont prévus, qui sont susceptibles d'être déclenchés par l'intermédiaire d'indices critiques d'incendie, des accélérations au-delà de la normale ou manuellement.

10. Train pour automobiles et voyageurs selon les revendications 5 et 9, caractérisé en ce qu'avec le déclenchement des agencements de protection contre l'incendie, un déverrouillage des sas d'air des voitures de voyageurs (3) est aussi prévu.

11. Train pour automobiles et voyageurs selon les revendications 6 et 9, caractérisé en ce que l'agencement de protection contre l'incendie est équipé avec une alimentation de courant électrique propre, rechargeable par l'alimentation d'énergie générale.

12. Train pour automobiles et voyageurs selon une des précédentes revendications, caractérisé en ce que pour la protection des passagers des voitures de voyageurs (3), les unités de transport (2) sont constituées comme zone déformable, avec capacité de déformation plus facile en direction longitudinale.
